# DEMANDE DE BREVET EUROPEEN

(11) **EP 0 832 575 A1**
(43) Date de publication de la demande: **01.04.1998**
(21) Numéro de dépôt: 97402163.6
(22) Date de dépôt: 18.09.1997
(51) Int. Cl.: A44C 7/00

(54) **Dispositif de fixation pour bijou anatomique**

(30) Priorité: 27.09.1996 FR 9611788
(71) Demandeur: Gravot, Gilles, 78120 Rambouillet (FR)
(72) Inventeur: Gravot, Gilles, 78120 Rambouillet (FR)
(74) Mandataire: Jolly, Jean-Pierre

(57) **Abrégé**

L'invention concerne un dispositif de fixation pour bijou anatomique.

Ce dispositif comprend au moins deux points de fixation (11) destinés à venir en prise respectivement en deux points de réception de la partie de concavité ou cavité du corps destinée à recevoir le bijou, lesdits points de fixation (11) étant reliés l'un à l'autre par un élément de structure (1,3) de soutien de bijou, apte à permettre un appui ferme sur les points de réception correspondants de la dite partie de concavité ou cavité.

## Description

La présente invention concerne un dispositif de fixation pour bijou anatomique, adapté notamment à l'oreille.

La présente demande a pour objet un perfectionnement de la demande de brevet N° 96 08942 déposée le 17 Juillet 1996 au nom du Demandeur.

Cette demande décrit un bijou anatomique, notamment pour l'oreille et le nez, qui est fixé dans une partie de concavité ou cavité de la personne par simple mise en place dans cette partie et comportant une partie de prise adaptée uniquement à la personne qui le porte et à son anatomie sans qu'une autre personne puisse la recevoir.

La présente invention a pour objet d'adapter le dispositif de fixation ou la partie de prise d'un tel bijou à toute personne, sans que la partie de prise ou partie support du bijou ne soit formée individuellement de façon complémentaire de la partie de concavité ou cavité de la personne qui le porte. Elle a également pour objet d'adapter de façon variable la partie de prise à la morphologie évolutive de l'individu.

Il est en effet proposé selon l'invention un dispositif de fixation pour bijou anatomique, formant la partie support des parties décoratives apparentes de bijouterie constituant le bijou proprement dit, caractérisé en ce qu'il comprend au moins deux points de fixation destinés à venir en prise respectivement en deux points de réception de la partie de concavité ou cavité du corps destinée à recevoir le bijou, lesdits points de fixation étant reliés l'un à l'autre par un élément de structure de soutien de bijou, apte à permettre un appui ferme sur les points de réception correspondants de ladite partie de concavité ou cavité.

Lesdits points de fixation peuvent être des éléments souples et déformables, de faible longueur et adaptés en conformation aux points de réception correspondants de ladite partie de concavité ou cavité recevant le bijou.

Ils peuvent ainsi se présenter sous la forme de tampons ou patins en matière relativement molle et non allergénique.

Ils sont avantageusement constitués par de petits ressorts hélicoïdaux gainés d'une membrane fine et souple. Ces ressorts de faible longueur s'adaptent en effet en prise efficace dans les points de fond de réception de ladite partie de concavité ou cavité, épousant par leur déformation longitudinale sensiblement le logement correspondant desdits points de réception et portant avec adhérence par l'effet de strie des spires, atténué par la membrane de gaine, sur leur surface.

Ledit élément de structure peut être une simple tige, de longueur égale sensiblement à la distance entre lesdits points de réception de concavité ou cavité, cette tige portant un embout à chacune de ses extrémités auquel est fixé un élément de fixation, par exemple tampon, patin ou ressort hélicoïdal, transversalement à la tige.

Ledit élément de structure peut être une lame flexible apte à mettre les points de fixation en légère pression d'application dans leur logement de réception.

Pour obtenir ce même effet de pression d'application, la tige précitée peut être montée télescopique, comprenant un ressort intérieur de rappel extérieur de ses extrémités et être réglable en longueur de même qu'en pression d'application en positionnant de façon variable la butée d'arrêt du ressort, par exemple par une vis de serrage de cette butée ou un élément analogue.

Lesdits points de fixation sont avantageusement au nombre de quatre, opposés deux à deux, reliés à des éléments de tige ou lame montés sur une platine support des parties décoratives apparentes de bijouterie. Au moins certains des éléments de tige peuvent être télescopiques avec rappel externe de leur extrémité, être réglés à longueur sur la platine, par exemple par une simple vis de serrage sur la platine ou l'élément de tige, et être montés articulés avec possibilité d'être orientés de façon variable dans le plan de la platine.

Enfin, la platine peut comporter un mécanisme automatique de prise rapide permettant de raccourcir les éléments de tige ou lame à la mise en place du dispositif dans la partie de concavité ou cavité, par exemple par simple action sur une molette, et par action inverse de la molette leur relâchement à longueur sur leur point d'application pour la fixation du dispositif.

De même, la partie décorative du bijou est montée en accrochage rapide, par exemple par un accrochage à encliquetage sur le dispositif de fixation, de manière à permettre l'accès aisé à la manoeuvre de mise en place ou de retrait du dispositif de fixation. Naturellement, cette disposition permet de rendre la partie bijou indépendante de la partie de fixation et donc interchangeable.

L'invention est illustrée ci-après à l'aide d'un exemple de réalisation décrit en référence au dessin annexé, sur lequel :
- la figure 1 est une vue schématique d'un dispositif de fixation simple de bijou anatomique selon l'invention et
- la figure 2 est une vue d'une variante de réalisation.

Un dispositif simple de fixation pour bijou anatomique selon l'invention est représenté à la figure 1. Ce dispositif comporte deux éléments de tige 1 et 3 emmanchés l'un dans l'autre et montés avec possibilité de coulissement télescopique l'un par rapport à l'autre. L'une des tiges 3 comporte un ressort hélicoïdal interne 5 portant sur l'autre de manière à permettre un rappel externe de coulissement de cette tige. Le ressort 5 est appliqué sur une butée d'arrêt 7 réglable en hauteur sur la tige 3, par une vis de serrage 9 en prise dans le corps de la tige 3 et sur la butée 7. Le ressort est solidarisé par ses extrémités, respectivement, à la butée 7 et à la tige 1. Eventuellement, le ressort peut être monté libre dans son logement, la tige 1 étant maintenue dans la tige 3 par une butée de fin de course.

Les éléments de tige 1 et 3 comportent à chacune de leur extrémité un ressort hélicoïdal 11 de faible longueur, recouvert d'une membrane mince et souple 13. Ces ressorts, identiques l'un à l'autre, sont fixés perpendiculairement aux éléments de tige, à chacune de leur extrémité 15 à forme de T. Ils sont ainsi engagés par une ou plusieurs spires dans chacune des parties d'extrémité en forme de T des éléments de tige. La membrane souple 13 gainant les ressorts sur leur longueur atténue l'effet d'ondulation des spires de façon à rendre moins agressive l'application en pression sur les points de réception de la concavité ou cavité de la personne. Ces ressorts ont la particularité de s'adapter à la conformation des sillons ou parties de fond réceptrices des concavités ou cavités de l'oreille, voire du nez.

Les éléments de tiges 1, 3 peuvent être remplacés par une lame dont la flexion confère la pression d'application sur les points de réception de concavité ou cavité.

Les ressorts 11 peuvent encore être montés articulés aux extrémités des éléments de tige ou lame, éventuellement avec rappel d'une orientation au moyen d'un ressort à spirale classique.

La partie décorative du bijou (non représentée) peut être crochetée ou fixée à demeure sur les éléments de tige et dissimuler les points de fixation 11 et les éléments de tige dans la concavité ou cavité. Un petit poussoir discret, agissant sur les crochets, permettra de faciliter la prise en crochetage ou le retrait de cette partie de bijou.

La figure 2 représente une variante de réalisation du dispositif de l'invention, comportant une platine centrale 17, de faible épaisseur, à laquelle sont reliés quatre éléments de tige 19 disposés sensiblement à angle droit l'un de l'autre. Le couvercle de la platine (de faible épaisseur) a été enlevé pour permettre la visualisation du montage des éléments de tige 19.

Les éléments de tige 19 sont analogues à ceux représentés à la figure 1, comprenant un petit ressort hélicoïdal d'extrémité 21 recouvert d'une membrane souple 23 à chacune de leur extrémité.

Ils sont montés deux à deux en opposition sur la platine 17 de façon à être, respectivement, pour l'un télescopique avec rappel externe (au moyen d'un ressort interne 25 portant sur un élément d'arrêt 27) et pour l'autre à réglage de longueur simple par serrage de la tige par une vis 29. Les éléments de tige 19 à réglage de longueur sont montés articulés sur la platine, dans le plan de celle-ci, avec possibilité de réglage angulaire sur un secteur angulaire limité 31. Le verrouillage angulaire est obtenu également par une vis de serrage 33 en prise dans l'élément de tige 19 et sur le corps de la platine 17.

On obtient par cette réalisation quatre points de fixation 21 à la concavité ou cavité réceptrice, et les points sont réglables en distance, deux à deux en opposition, avec possibilité d'ajuster la pression d'application des points l'un à l'autre, et de même pour les deux autres points. Le réglage angulaire permet d'ajuster le dispositif de façon qu'en relation avec l'écart de parallélisme de deux points de réception opposés de la concavité ou cavité réceptrice, la déformation des ressorts 21 des points d'application opposés soit minimale.

La platine 17 comporte en outre un mécanisme de mise en place et retrait rapide du dispositif, constitué par une spirale 35 montée rotative dans la platine au moyen d'une molette d'actionnement centrale 37.

Deux des éléments de tige 19, par exemple à 90° l'un de l'autre, sont montés libres en translation dans un fourreau complémentaire radial 36 de la platine, solidairement à celle-ci par une mâchoire ou patin guide d'extrémité 39 en prise sur la spirale. La rotation de la spirale 35 dans le sens positif éloigne les points d'application 21 des éléments de tige, deux à deux, et permet la mise en place de fixation du dispositif et la rotation inverse (sens négatif) les rapproche en vue de son retrait. Un dispositif de frein non représenté (frein à disque par exemple) est prévu sur la molette pour verrouiller la position de celle-ci et donc de la spirale.

On notera que si la partie de bijou est solidaire de la molette 37 ou de l'axe de la spirale, le mécanisme peut être actionné directement par la manoeuvre de rotation de la partie bijou.

La partie décorative de bijouterie ou partie bijou (non représentée) pourra, comme mentionné précédemment, dissimuler les points d'application, les tiges et la platine et être crochetée par encliquetage sur la platine ou y être fixée à demeure.

On notera également que les divers points de fixation du dispositif peuvent être montés en une ligne continue ou discontinue (par un ressort hélicoïdal long, patin ou tampon long) mise à forme complémentaire de la partie réceptrice de concavité ou cavité.

Par ailleurs, le montage des éléments de tige ou de lame peut être réalisé avec possibilité d'orientation spatiale de ceux-ci, hors du plan de la platine, au moyen d'articulations à rotule, par exemple, dans le corps de la platine.

## Revendications

1. Dispositif de fixation pour bijou anatomique, formant la partie support des parties décoratives apparentes de bijouterie constituant le bijou proprement dit, comprenant au moins deux points de fixation (21) destinés à venir en prise respectivement en deux points de réception de la partie de concavité ou cavité du corps destinée à recevoir le bijou, lesdits points de fixation (21) étant reliés l'un à l'autre par un élément de structure (17, 19) de soutien de bijou, apte à permettre un appui ferme sur les points de réception correspondants de la dite partie de concavité ou cavité, caractérisé en ce que lesdits points de fixation (21) sont reliés à des éléments de tige (19) ou lame montés sur une platine (17) support des parties décoratives apparentes de bijouterie, au moins certains des éléments de tige (19) ou lame étant montés articulés avec possibilité d'être orientés de façon variable sur la platine (17).

2. Dispositif de fixation selon la revendication 1, caractérisé en ce que le montage desdits éléments de tige (19) ou de lame est réalisé avec possibilité d'orientation spatiale de ceux-ci, hors du plan de la platine, au moyen d'articulations à rotule, par exemple, dans le corps de la platine.

3. Dispositif de fixation suivant la revendication 1 ou 2, caractérisé en ce que la platine (17) comporte un mécanisme automatique de prise rapide (35, 37) permettant de raccourcir les éléments de tige (19) ou lame, à la mise en place du dispositif dans la partie de concavité ou cavité, par exemple par simple action sur une molette, et leur relâchement à longueur sur leur point d'application pour la fixation du dispositif, par une action inverse de la molette (37) de la platine.

4. Dispositif de fixation suivant l'une des revendications précédentes, caractérisé en ce que la partie décorative du bijou est montée en accrochage rapide, par exemple par un accrochage à encliquetage sur le dispositif de fixation, de manière à permettre l'accès aisé à la manoeuvre de mise en place ou retrait du dispositif de fixation.

5. Dispositif de fixation suivant la revendication 3, caractérisé en ce que la partie bijou est montée solidaire du mécanisme de prise rapide, par exemple fixée sur la molette (37) ou sur son axe, et permet la manoeuvre directe du mécanisme.

6. Dispositif de fixation selon l'une des revendications précédentes, caractérisé en ce que lesdits points de fixation (21) sont des éléments souples et déformables, de faible longueur et adaptés en conformation aux points de réception correspondants de ladite partie de concavité ou cavité recevant le bijou.

7. Dispositif de fixation selon l'une des revendications précédentes, caractérisé en ce que lesdits points de fixation (21) sont des tampons ou patins en matière relativement molle et non allergénique.

8. Dispositif de fixation selon l'une des revendications 1 à 6, caractérisé en ce que lesdits points de fixation (21) sont constitués par des petits ressorts hélicoïdaux (21) gainés d'une membrane fine et souple (23).

9. Dispositif de fixation selon l'une des revendications précédentes, caractérisé en ce que au moins certains desdits éléments de tige (19) ou lame sont montés télescopiques avec ou non rappel externe de leur extrémité, réglés ou non à longueur sur la platine (17), par exemple par une simple vis de serrage (29) sur l'élément de tige (19) ou la platine.
